# EUROPÄISCHE PATENTSCHRIFT

(11) **EP 1 205 139 B1**
(45) Veröffentlichungstag und Bekanntmachung des Hinweises auf die Patenterteilung: **07.12.2005**
(21) Anmeldenummer: 01124000.9
(22) Anmeldetag: 09.10.2001
(51) Int. Cl.: A47H 13/04

(54) **Ringhaken**
Ring hook
Crochet annulaire

(30) Priorität: 11.11.2000 DE 20019205 U; 22.11.2000 DE 20019820 U
(43) Veröffentlichungstag der Anmeldung: 15.05.2002
(73) Patentinhaber: MHZ HACHTEL GmbH & Co. KG, D-70771 Leinfelden-Echterdingen (DE)
(72) Erfinder: Hachtel Jochen Dipl.-Ing., 74572 Blaufelden (DE)
(74) Vertreter: Möbus, Daniela

(56) Entgegenhaltungen:
- DE-A- 2 537 226
- US-A- 2 320 003

## Beschreibung

Die Erfindung betrifft Ringhaken, mit denen ein Vorhang an einer Vorhangstange aufgehängt wird.

Ein Vorhang wird an einer Vorhangstange üblicherweise dadurch aufgehängt, dass am Vorhang ringförmige oder hakenförmige Aufhängungselemente vorgesehen sind. Diese können so gestaltet sein, dass sie einstückig ausgebildet sind, wobei sie mit ihrem unteren Teil in Ösen des Schlaufenbandes am Vorhang eingreifen und mit ihrem oberen Teil auf die Vorhangstange aufgeschoben werden können. Es ist auch möglich, am Vorhang zusätzliche Befestigungselemente, beispielsweise in Form von kleinen Ringen oder Stülphaken anzubringen, die dann erst in die eigentlichen Aufhängungselemente eingeführt werden.

Ein Problem beim Aufhängen eines Vorhangs an einer Vorhangstange besteht darin, dass bei einer Aufhängung mit so genannten Ringhaken mit zwei offenen Enden sich diese an beiden Enden leicht mit benachbarten Ringhaken verhaken. Dies kommt daher, da es sich kaum vermeiden lässt, dass beim Bewegen der Ringhaken auf der Vorhangstange ein Ende eines Ringhakens, das mit dem übrigen Ringhaken eine offene Schlaufe bildet, in eine ebenso ausgebildete Schlaufe des Nachbarhakens eingreift.

Aus der US 2,320,003 ist ein Ringhaken für das Aufhängen eines Vorhangs an einer Vorhangstange mit einem oberen gebogenen Stangenteil, das die Vorhangstange teilweise umschließt und das ein freies Ende aufweist, bekannt geworden. Weiterhin weist der Ringhaken ein unteres gebogenes Vorhangteil auf, in das jeweils eine Aufhängevorrichtung des Vorhangs eingeführt wird und das ebenfalls ein freies Ende aufweist.

Der Erfindung liegt daher die Aufgabe zugrunde, einen Ringhaken für das Aufhängen eines Vorhangs an einer Vorhangstange der genannten Art so auszubilden, dass dieses Verhaken der Ringhaken untereinander vermieden werden kann.

Die gestellte Aufgabe wird mit dem genannten Ringhaken erfindungsgemäß durch die im Hauptanspruch aufgeführten Merkmale gelöst. Die Unteransprüche geben bevorzugte Weiterbildungen an.

Beim erfindungsgemäßen Ringhaken ist der obere Stangenteil des Hakens, der die Vorhangstange teilweise umschließt, in einer elliptischen Form ausgebildet, sodass sein freies Ende sich an die Vorhangstange anlegt, wenn sich der Haken bei einer Bewegung entlang der Stange von der Stange abhebt oder schräg stellt. Weil sich das freie Ende bei der Bewegung an die Stange anlegt, bietet es kaum eine oder gar keine Angriffsfläche, an der sich der benachbarte Haken verhaken könnte. Da sich außerdem alle freien Enden der Haken bei einer Bewegung entlang der Vorhangstange an die Stange anlegen, wird ein Verhaken zusätzlich erschwert.

In einer bevorzugten Ausführungsform ist der erfindungsgemäße Ringhaken so ausgebildet, dass sein oberes Stangenteil, das an der Vorhangstange eingehängt wird, und sein unteres Vorhangteil, das am Vorhang befestigt wird, durch ein gekrümmtes Mittelstück verbunden sind. Das freie Ende des Stangenteils steht dabei dem Mittelstück in einem Abstand gegenüber. Der Abstand wird so gewählt, dass der Ringhaken leicht über die Vorhangstange gleitet und es aber dennoch verhindert wird, dass er sich von der Vorhangstange löst. Der Abstand richtet sich natürlich in erster Linie nach dem Durchmesser der Vorhangstange. Bei einer üblichen Abmessung einer Vorhangstange wird der Abstand vorteilhafterweise so gewählt, dass er 0,7 mm bis 0,2 mm kleiner als der Stangendurchmesser ist.

Das freie Ende des unteren Vorhangteils des Ringhakens steht ebenfalls mit seinem freien Ende dem Mittelstück in einem Abstand gegenüber. Dieser Abstand wird vorteilhafterweise so gewählt, dass der Vorhang mit seinem Schlaufenband leicht eingehängt werden kann, dass aber zugleich ein Herausfallen des Vorhangs verhindert werden kann. Bei einem Ringhakendurchmesser von 2,5 mm wird der Abstand vorteilhafterweise so gewählt, dass er im Bereich von 1,6 ± 0,4 mm liegt. Benachbarte Haken können sich dann nicht miteinander verhaken. Es sollte darauf geachtet werden, dass der Abstand 0,5 mm bis 1,3 mm kleiner als der Ringhakendurchmesser ist. In einer besonders bevorzugten Ausführungsform ist das untere Vorhangteil linsenförmig ausgebildet.

Die erfindungsgemäßen Ringhaken können aus verschiedenen Materialien, wie beispielsweise Kunststoff oder Edelstahl oder Messing gefertigt sein.

Ein Ausführungsbeispiel eines erfindungsgemäß ausgebildeten Ringhakens wird nachfolgend anhand der beiliegenden Zeichnung erläutert.

Die einzige Figur zeigt schematisch und in vergrößertem Maßstab eine Seitenansicht eines erfindungsgemäßen Ringhakens. Der Ringhaken besteht aus einem oberen so genannten Stangenteil 10, das zur Befestigung an der hier nicht gezeigten Vorhangstange dient, und einem unteren so genannten Vorhangteil 20, das zur Befestigung am nicht gezeigten Vorhang dient. Beide Teile sind durch ein Mittelstück 30 miteinander verbunden. Dieses Mittelstück weist in einer bevorzugten Ausführungsform eine etwa in der hier dargestellten Weise gekrümmte Form auf.

Das freie Ende 12 des Stangenteils 10 des Ringhaken bildet mit dem Mittelstück 30 einen Abstand 14 aus.

Das freie Ende 22 des Vorhangteils 20 des Ringhakens bildet mit dem Mittelstück 30 einen weiteren Abstand 24 aus.

Das obere Stangenteil 10 weist eine elliptische Form auf, während das untere Vorhangteil 20 des Ringhakens vorzugsweise eine linsenförmige Form aufweist.

### Bezeichnungsliste:

- 10: Stangenteil
- 12: freies Ende Stangenteil
- 14: Abstand freies Ende - Mittelstück

- 20: Vorhangteil
- 22: freies Ende Vorhangteil
- 24: Abstand freies Ende - Mittelstück

- 30: Mittelstück

## Patentansprüche

1. Ringhaken für das Aufhängen eines Vorhangs an einer Vorhangstange mit einem oberen gebogenen Stangenteil (10), das die Vorhangstange teilweise umschließt und das ein freies Ende (12) aufweist und einem unteren gebogenen Vorhangteil (20), in das jeweils eine Aufhängevorrichtung des Vorhangs eingeführt wird und das ebenfalls ein freies Ende (22) aufweist, **dadurch gekennzeichnet, dass** das obere Stangenteil (10) eine elliptische gekrümmte Form aufweist, sodass sein freies Ende (12) sich an die Vorhangstange anlegt, wenn der Ringhaken bei einer Bewegung entlang der Stange von der Stange abhebt oder sich schräg stellt, und dass das Vorhangteil (20) linsenförmig gekrümmt ist.

2. Ringhaken nach Anspruch 1, **dadurch gekennzeichnet, dass** das obere Stangenteil (10) und das untere Vorhangteil (20) durch ein gekrümmtes Mittelstück (30) miteinander verbunden sind.

3. Ringhaken nach Anspruch 2, **dadurch gekennzeichnet, dass** das freie Eende (12) des Stangenteils (10) mit einem Abstand (14) dem gekrümmten Mittelstück (30) gegenüber steht, wobei der Abstand (14) in Abhängigkeit vom Durchmesser der Vorhangstange so gewählt ist, dass der Ringhaken nicht von der Vorhangstange fallen kann

4. Ringhaken nach Anspruch 3, **dadurch gekennzeichnet, dass** der Abstand (14) des freien Endes (12) des Stangenteils (10) vom gekrümmten Mittelstück (30) 0,7 mm bis 0,2 mm kleiner als der Stangendurchmesser ist.

5. Ringhaken nach einem der Ansprüche 2 bis 4, **dadurch gekennzeichnet, dass** das freie Ende (22) des Vorhangteils (20) mit einem Abstand (24) dem gekrümmten Mittelstück (30) gegenüber steht, der eine Größe aufweist, die ein leichtes Befestigen der Befestigungsvorrichtung des Vorhangs am Vorhangteil (20) ermöglicht und der zugleich so klein ist, dass ein Verhaken mit einem benachbarten Ringhaken vermieden wird.

6. Ringhaken nach Anspruch 5, **dadurch gekennzeichnet, dass** der Abstand (24) des freien Endes (22) des Vorhangteils (20) vom gekrümmten Mittelstück (30) 0,5 mm bis 1,3 mm geringer als der Ringhakendurchmesser ist.

7. Ringhaken nach einem der vorherigen Ansprüche, **dadurch gekennzeichnet, dass** der Ringhaken aus Edelstahl oder Messing hergestellt ist.

## Claims

1. Ring hook for suspending a curtain on a curtain rod, with an upper bent rod section (10) which partially encloses the curtain rod and which exhibits a free end (12), and with a lower being curtain section (2) into which a suspension device of the curtain is introduced, and which also exhibits a free end (22), **characterised in that** the upper rod section (10) exhibits an elliptical curved shape so that its free end (12) rests on the curtain rod when the ring hook is raised from the rod or occupies an oblique position as it moves along the rod, and **in that** the curtain section (2) is bent in the shape of a lens.

2. Ring hook according to Claim 1, **characterised in that** the upper rod section (10) and the lower curtain section (20) are connected together by means of a curved central piece (30).

3. Ring hook according to Claim 2, **characterised in that** the free end (12) of the rod section (10) opposes the curved central piece (30) at a distance (14), wherein the distance (14) is selected according to the diameter of the curtain rod so that the ring hook cannot fall from the curtain rod.

4. Ring hook according to Claim 3, **characterised in that** the distance (14) of the free end (12) of the rod section (10) from the curved central piece (30) is 0.7 mm to 0.2 mm smaller than the rod diameter.

5. Ring hook according to one of Claims 2 to 4, **characterised in that** the free end (22) of the curtain section (20) opposes the curved central piece (30) at a distance (24), the size of which piece allows light fastening of the fastening of the fastening device of the curtain to the curtain section (20), and is also so small that hooking to an adjacent ring hook is avoided.

6. Ring hook according to Claim 5, **characterised in that** the distance (24) of the free end (22) of the curtain section (20) from the curved central piece (30) is 0.5 mm to 1.3 mm smaller than the ring hook diameter.

7. Ring hook according to one of the preceding claims, **characterised in that** the ring hook is manufactured from refined steel or brass.

## Revendications

1. Crochet à anneau pour suspendre un rideau à une tringle à rideau avec une partie pour tringle (10) supérieure recourbée qui enferme en partie la tringle à rideau et qui présente une extrémité libre (12) ainsi qu'une partie pour rideau (20) inférieure recourbée dans laquelle est introduit un dispositif de suspension du rideau et qui comporte également une extrémité libre (22), **caractérisé en ce que** la partie supérieure pour tringle (10) présente une forme courbée elliptique de sorte que son extrémité libre (12) s'applique contre la tringle à rideau lorsque le crochet à anneau se soulève de la tringle ou se place obliquement lors d'un mouvement le long de la tringle, et **en ce que** la partie pour rideau (20) est courbée en forme de lentille.

2. Crochet à anneau selon la revendication 1, **caractérisé en ce que** la partie supérieure pour tringle (10) et la partie inférieure pour rideau (20) sont reliées entre elles par une pièce centrale (30) courbée.

3. Crochet à anneau selon la revendication 2, **caractérisé en ce que** l'extrémité libre (12) de la partie pour tringle (10) fait face à la pièce centrale (30) courbée, à une distance (14) qui est choisie en fonction du diamètre de la tringle à rideau de manière que le crochet à anneau ne puisse tomber de la tringle à rideau.

4. Crochet à anneau selon la revendication 3, **caractérisé en ce que** la distance (14) de l'extrémité libre (12) de la partie pour tringle (10) par rapport à la pièce centrale (30) courbée est inférieure de 0,7 mm à 0,2 mm au diamètre de la tringle.

5. Crochet à anneau selon l'une des revendications 2 à 4, **caractérisé en ce que** l'extrémité libre (22) de la partie pour rideau (20) fait face à la pièce centrale courbée (30) à une distance (24) qui a une valeur telle qu'elle permette une fixation aisée du dispositif de fixation du rideau à la partie pour rideau (20), et qui est en même temps suffisamment petite pour éviter un accrochage avec un crochet à anneau voisin.

6. Crochet à anneau selon la revendication 5, **caractérisé en ce que** la distance (24) de l'extrémité libre (22) de la partie pour rideau (20) par rapport à la pièce centrale courbée (30) est inférieure de 0,5 mm à 1,3 mm au diamètre du crochet à anneau.

7. Crochet à anneau selon l'une des revendications précédentes, **caractérisé en ce que** le crochet à anneau est fabriqué en acier spécial ou en laiton.
